# EUROPÄISCHE PATENTSCHRIFT

(11) **EP 1 559 658 B1**
(45) Veröffentlichungstag und Bekanntmachung des Hinweises auf die Patenterteilung: **02.03.2011**
(21) Anmeldenummer: 05450003.8
(22) Anmeldetag: 13.01.2005
(51) Int. Cl.: B65D 77/20

(54) **Zweilagiges, deckelförmig ausgestanztes Verschlusselement**
Double-layered, lid-shaped stamped closing element
Elément de fermeture étampé, en forme de couvercle à double couche

(30) Priorität: 02.02.2004 AT 1462004
(43) Veröffentlichungstag der Anmeldung: 03.08.2005
(73) Patentinhaber: Constantia Teich GmbH, 3200 Weinburg (AT)
(72) Erfinder: Niederer, Andreas, 3390 Melk (AT); Nekula, Lambert, 3202 Hofstetten (AT)
(74) Vertreter: Dungler, Karin

(56) Entgegenhaltungen:
- EP-A- 0 457 629
- EP-A- 0 514 803
- EP-A- 1 340 694
- DE-A1- 3 706 962
- DE-A1- 19 523 754
- US-A- 4 848 931
- US-A- 5 235 149
- US-A- 6 033 758

## Beschreibung

Die vorliegende Erfindung betrifft ein deckelförmig ausgestanztes Element zum Verschließen von Behältern bestehend aus zwei Lagen mit zumindest einer innerhalb dieser Lagen integrierten Öffnungshilfe, wobei die Lagen mittels einer peelfähigen Kleberschicht verklebt sind, jedoch die Öffnungshilfe kleberfrei ist und wobei die in Richtung des Behälters angeordnete Lage eine mit Perforationen oder Sollbruchstellen versehene Kunststoffschicht aufweist. Die Erfindung betrifft weiters ein Verfahren zur Herstellung dieses zweilagigen Verschlusselementes.

Es ist bekannt, beispielsweise Mikrowellenbehälter mit zweilagigen Verschlusselementen zu verschließen, wobei die äußere Lage eine Papier- oder Metallschicht und die zweite dem Behälter zugewandte Lage eine Kunststoffschicht ist. Da sich die Materialien der Außenlage dem Durchgang der Mikrowellen widersetzen, muss diese vor dem Erwärmen des Behälters abgenommen werden. Der nunmehr mit der Kunststofffolie verschlossene Behälter muss anschließend per Hand perforiert werden, um das Austreten von Wasserdampf während des Aufwärmens oder Kochens des Inhalts zu ermöglichen.

Gemäß europäischem Patent Nr. 457 629 wird ein zweilagiges Verschlusselement für Mikrowellenbehälter beschrieben, welches eine Metallschicht und weiters eine in Richtung des Behälterrandes angeordnete warmreaktivierbare Kunststoffschicht aufweist. Beim Verschließen des Behälters durch Heißsiegeln erfolgt im Bereich der Siegelnaht eine Vernetzungsreaktion innerhalb der warmreaktivierbaren Kunststoffschicht, sodass durch Ausbilden der Siegelnaht ein luftdichter Verschluss des Behälters ermöglicht ist. Diese warmreaktivierbare Kunststoffschicht kann weiters Perforationen aufweisen, sodass die Bildung eines Überdrucks im Behälter während des Aufwärmens oder Kochens des Inhalts durch Mikrowellen verhindert wird.

Die gemäß europäischem Patent Nr. 457 629 beschriebenen zweilagigen Verschlusselemente werden durch Coextrusion der warmreaktivierbaren Kunststoffschicht an eine metallische Schicht als Außenlage in Form von Rollenware hergestellt. Diese Rollenware wird für den Abpackprozess, welcher kontinuierlich erfolgt, verwendet. Das Ausstanzen in Form einzelner Verschlusselemente ist jedoch nicht möglich, da der durch Coextrusion hergestellte Verbund in loser Anordnung vorliegt, sodass beim Hantieren ein Verrutschen der Lagen erfolgt.

Ein Verschieben oder Verrutschen der Materiallagen wird gemäß DE 195 23 754 und DE 37 06 962 insoferne vermieden, als eine partiell aufgetragene Kleberschicht zwischen den Materiallagen zum Herstellen peelfähiger Deckel verwendet wird. Somit dient der kleberfreie Bereich dazu, dass, bedingt durch eine integrierte Grifflasche, das Abziehen (Peelen) für den Konsumenten erleichtert ist. Weiters wird vorgesehen, dass zumindest eine Materiallage Einschnitte aufweist, welche beim Trennen (Peelen) der Materiallagen zum Ausbilden einer Entnahmeöffnung dienen. Im Bereich für die Entnahmeöffnung wird zwischen den Materiallagen eine im Vergleich zum restlichen Bereich erhöhte Bindefestigkeit eingestellt, sodass beim Trennen (Peelen) des Deckels im Bereich der Einschnitte sämtliche Materiallagen abgezogen werden können, wodurch die Entnahmeöffnung entsteht. Allerdings sind diese Einschnitte gemäß der DE 195 23 754 und der DE 37 06 962 von der angrenzenden Kleberschicht abgedeckt, so dass das Eindringen von Kleber nicht zur Gänze vermieden werden kann, wenn ein Lebensmittelbehälter mit dem peelfähigen Deckel verschlossen wird.

Hier will die Erfindung Abhilfe schaffen.

Erfindungsgemäß wird ein zweilagiges Verschlusselement der eingangs genannten Art vorgeschlagen, welches dadurch gekennzeichnet ist, dass die Kunststoffschicht im Bereich ihrer Perforationen oder Sollbruchstellen kleberfrei und an ihrer dem Behälterrand zugewandten Seite mit einer heißsiegelbaren Schicht versehen ist, deren Siegelnahtfestigkeit größer als die zwischen den Lagen erzeugte Siegelnahtfestigkeit ist.

Mögliche Ausgestaltungen des erfindungsgemäßen zweilagigen Verschlusselementes sind gemäß Unteransprüche offenbart.

Die Erfindung betrifft weiters ein Verfahren zur Herstellung des erfindungsgemäßen Verschlusselementes, wobei man in einem ersten Verfahrensschritt die Lagen des Verschlusselementes in Form eines Vorverbundes herstellt, wobei man für die Ausbildung der dem Behälter zugewandten Lage eine heißsiegelbare Schicht auf eine Kunststoffschicht kaschiert und an der Kunststoffschicht Perforationen oder Sollbruchstellen anbringt, und dass man anschließend durch Kaltkaschieren die Lagen des Verschlusselementes miteinander verklebt, wobei jedoch der Bereich der Perforationen oder Sollbruchstellen an der Kunststoffschicht sowie der Bereich der Öffnungshilfe kleberfrei bleiben.

Weitere Ausgestaltungen des erfindungsgemäßen Verfahrens sind gemäß Unteransprüche offenbart.

Die Erfindung wird im Folgenden anhand einer möglichen Ausführungsform der Erfindung sowie anhand einer möglichen Verfahrensvariante zur Herstellung des erfindungsgemäßen Verschlusselementes näher erläutert. Diese möglichen Ausführungsformen werden anhand der Skizzen gemäß Figurendarstellungen 1 bis 3 gezeigt, wobei Fig. 1 eine mögliche Ausführungsform des erfindungsgemäßen zweilagigen Verschlusselementes, Fig. 2 eine mögliche Verfahrensführung zur Herstellung des erfindungsgemäßen Verschlusselementes sowie Fig. 3 einen Behälter, welcher mit einem erfindungsgemäßen Verschlusselement verschlossen ist, zeigen.

Bei der Herstellung des erfindungsgemäßen Verschlusselementes 1 werden die einzelnen Lagen 2 und 3 in Form eines Vorverbundes hergestellt.

Für die Herstellung der dem Behälter abgewandten Lage 2 wird beispielsweise eine Aluminiumfolie, deren Dicke in einem Bereich von 10 bis 100 mm liegt, verwendet. Es ist jedoch auch möglich, Kunststofffolien in einem Dickenbereich von 10 bis 100 mm einzusetzen. Die Kunststoffe können dabei aus der Gruppe Polypropylen, Polyethylen, Polyester, Polyacrylat, Polyamid oder Polystyrol ausgewählt werden.

Diese Metall- oder Kunststofffolie 7 kann nunmehr an ihrer dem Betrachter zugewandten Oberflächenseite mit einem Druckbild ausgestattet werden. Dieses kann in seiner Oberflächenausgestaltung sowohl glatt als auch rau sein. Die Oberflächenrauigkeit ergibt durch unregelmäßige, aber auch regelmäßige Anordnung der Druckmotive das gewünschte Druckbild. Weiters erleichtert die Oberflächenrauigkeit das Entstapeln der üblicherweise in Magazinen übereinander aufbewahrten Verschlusselemente.

An der dem Druckbild gegenüberliegenden Seite wird die Folie 7 ausschließend mit einer heißsiegelbaren Schicht 8 versehen. Diese kann als Heißsiegellack, Coextrusionsbeschichtung oder peelfähiger Kunststofffilm vorliegen.

In einem weiteren Verfahrensschritt wird die dem Behälter zugewandte Lage 3 hergestellt. Dabei wird eine Kunststofffolie 5, beispielsweise eine Polypropylenfolie mit einer Dicke von 10 bis 100 mm, mit einer heißsiegelbaren Schicht 9, kaschiert. Diese Beschichtung kann ebenso als Heißsiegellack, Coextrusionsbeschichtung oder peelfähiger Kunststofffilm vorliegen, wobei dessen Siegelnahtfestigkeit, bedingt durch Auswahl, chemische Konstitutionen sowie Vernetzungsgrad der Komponenten höher als jene der Schicht 8 sein muss. Dies deshalb, da die durch die Schicht 9 erzeugte Siegelnahtfestigkeit den luftdichten Verschluss der Packung oder des Behälters gewährleisten soll, wogegen die durch die Schicht 8 erzeugte Siegelnahtfestigkeit die Verbindung der Lagen 2 und 3 bewirken, jedoch gleichzeitig den "Peelvorgang" d.h. das Ablösen der Lagen voneinander ermöglichen soll.

Nach dem Kaschieren mit der heißsiegelbaren Schicht 9 werden an der Oberfläche der Kunststoffolie 5 Perforationen oder Sollbruchstellen 6 angebracht. Durch oberflächliches Anritzen der Kunststoffolie werden beispielsweise schlitzförmige Perforationen, durch Nadeln werden hingegen punktförmige Sollbruchstellen erzeugt.

Um die Lagerung der endgefertigten erfindungsgemäßen Verschlusselemente 1, welche üblicherweise in einem Stapel erfolgt, zu erleichtern, wird die heißsiegelbare Schicht 9, welche an der Kunststofffolie 5 aufkaschiert wird, vorteilhafterweise in Form eines oberflächenrauen Aufdruckes 10 aufgetragen. Dies erfolgt, wie in Fig. 1b gezeigt, beispielsweise durch Zusatz von Additiven, wie Siliziumpartikel. Durch die erzeugte Oberflächenrauigkeit ist der Entstapelungsvorgang beim Verwenden der erfindungsgemäßen Verschlusselemente 1 wesentlich erleichtert. Dies deshalb, da zwischen den oberflächlich angebrachten "Deformationen" Luft eingeschlossen wird, und deshalb die einzelnen Verschlusselemente beim Entstapeln leichter voneinander abgenommen werden können. Dieser Vorgang kann zusätzlich dadurch verbessert werden, dass - wie in Fig. 1c gezeigt - der oberflächenraue Aufdruck der heißsiegelbaren Schicht 9 in Form von Abstandhaltern 11 vorgesehen ist. Diese Abstandhalter schließen, bedingt durch ihre geometrische Anordnung, in den ebenso regelmäßig angeordneten Zwischenräumen Luft ein, sodass der Entstapelungsvorgang zusätzlich erleichtert ist. Dies ist insbesondere dann notwendig, wenn, wie im Falle von Lebensmitteln, beim Abpacken die Behälter rasch verschlossen werden müssen.

Weiters ist es möglich, den auf der dem Behälter abgewandten Lage 2 aufgebrachten Aufdruck in der vorgenannten oberflächenrauen Ausgestaltung aufzubringen, sodass auch durch diese Maßnahme zusätzlich oder allein die Entstapelbarkeit bewirkt oder zusätzlich unterstützt wird.

Die als Vorverbund vorliegenden Lagen 2 und 3 des erfindungsgemäßen Verschlusselementes werden nunmehr in einem Kaltkaschierverfahren, wie in Fig. 2 gezeigt, miteinander verklebt. Dabei wird in einem Vorratsbehälter 12 der Kleber 4, beispielsweise ein Polyurethankleber, mittels einer Auftragswalze 13 aus dem Behälter geschöpft, wobei gleichzeitig mit Hilfe der Kalibrierwalze 14 das Auftragsvolumen gesteuert werden kann. Ebenso kann anstelle von Polyurethan eine Acrylsäureestercopolymere enthaltende Dispersion eingesetzt werden. Diese unter der Bezeichnung Flexbond ® erhältliche Dispersion ist weichmacherfrei und daher besonders gut für das Verpacken von Lebensmitteln geeignet. Es wird nunmehr der Vorverbund in Form der die Kunststoffschicht enthaltenden Lage 3 von einer Vorratsrolle 15 abgezogen und über ein Umlenkrolle 16 an die Oberfläche der Auftragswalze 13 herangeführt. Bedingt durch die vorgegebene Oberflächenstruktur der Auftragswalze 13 sowie ein angesteuertes Heranführen des Vorverbundes 3 unter Zuhilfenahme von Regelelementen, erfolgt ein passgenauer Kleberauftrag, sodass die Perforationen oder Sollbruchstellen 6 in der die Kunststoffschicht aufweisenden Lage 3 kleberfrei bleiben.

Von der Vorratsrolle 17 wird nunmehr die die Metallschicht enthaltende Lage 2 abgezogen und mittels Anpresswalzen 18, 18' mit der die Kunststoffschicht und bereits den Kleber 4 aufweisenden Lage verpresst. Die Bereiche für die Öffnungshilfe 20 sind dabei derart angeordnet, dass diese ebenso wie die Perforationen oder Sollbruchstellen 6 klebefrei bleiben. Durch diesen Kaltkaschiervorgang werden die Lagen 2 und 3 miteinander verklebt, sodass das Verschlusselement 1' hergestellt wird. Bedingt durch die Art des Klebers 4, beispielsweise eines Polyurethanklebers, sowie den gewählten Kaltkaschiervorgang ist eine klebende Bindung zwischen den Einzellagen 2 und 3 des Verschlusselementes 1 gewährleistet, welche auch während des nachfolgenden Siegelvorganges beim Abpacken, d.h. beim Verschließen von Behältern, unverändert bestehen bleibt. Dies ermöglicht es, dass in einfacher Weise aus der Bahn 1' - wie in Fig. 2 skizziert - durch Stanzen die gewünschten Verschlusselemente 1 hergestellt werden können, ohne dass die Einzellagen 2, 3 in ihrer Positionierung verändert werden. Beim Stanzen wird die ebenso klebefrei vorliegende Öffnungshilfe, wie die Grifflasche 20, 20' gebildet.

Die erfindungsgemäßen Verschlusselemente 1 werden nach dem Stanzen in Stapeln gelagert und können der weiteren Verwendung, nämlich dem Verschließen von Lebensmittelbehältern, zugeführt werden. Dabei werden beispielsweise Mikrowellenbehälter 19, welche bereits mit Lebensmittel gefüllt sind, kontinuierlich mit dem erfindungsgemäßen Verschlusselement abgedeckt und mittels Siegelwerkzeugen luftdicht verschlossen. Vor dem Erwärmen in einem Mikrowellenherd wird, wie in Fig. 3 gezeigt, die, beispielsweise eine Metallschicht enthaltende Lage 2 an der Griffflasche 20 angefasst und in Richtung des Pfeiles mit der Anreißkraft F₁ von der die Kunststoffschicht aufweisenden Lage 3 abgezogen. Durch diesen Peelvorgang werden nunmehr die Sollbruchstellen oder Perforationen 6 an der Kunststoffschicht freigelegt, wogegen der Kleber, wie in Fig. 3 gezeigt, in Form eines streifenförmigen Musters an der beispielsweise eine Metallschicht enthaltenden Lage 2 haften bleibt. Dadurch ist auch gewährleistet, dass jegliche Art des Eindringens von Kleber durch die Sollbruchstellen oder Perforationen der Kunststoffschicht vermieden wird, da dieser erst nach gänzlichem Abziehen von der die Metallschicht enthaltenden Lage 2 in einem Mikrowellenofen erwärmt wird. Nach dem Erwärmen kann auch die die Kunststoffschicht aufweisende Lage 3 durch Ziehen an der Grifflasche 20' in Richtung des Pfeiles F₂ vom Behälter 19 abgezogen werden, sodass die Entnahme des Packungsgutes ermöglicht ist.

Zusammenfassend kann daher gesagt werden, dass durch das erfindungsgemäße Verschlusselement 1 nicht nur ein erleichtertes Verschließen von Lebensmittelbehältern, wie Mikrowellenbehälter, ermöglicht ist, da ein gegenseitiges Verschieben oder Verrutschen der Einzellagen bedingt durch die Kleberschicht unterbunden ist, sondern dass auch durch die Peelfähigkeit des Klebers jegliche Art des Eindringens von Kleber in den Lebensmittelbehälter, sohin in das Lebensmittel, in jedem Fall vermieden wird.

## Patentansprüche

1. Deckelförmig ausgestanztes Element (1) zum Verschließen von Behältern (19) bestehend aus zwei Lagen (2, 3) mit zumindest einer innerhalb dieser Lagen integrierten Öffnungshilfe (20), wobei die Lagen (2, 3) mittels einer peelfähigen Kleberschicht verklebt sind, jedoch die Öffnungshilfe (20) kleberfrei ist, und wobei die in Richtung des Behälters (19) angeordnete Lage (3) eine mit Perforationen oder Sollbruchstellen (6) versehene Kunststoffschicht (5) aufweist, **dadurch gekennzeichnet, dass** die Kunststoffschicht (5) im Bereich ihrer Perforationen oder Sollbruchstellen (6) kleberfrei und an ihrer dem Behälterrand zugewandten Seite mit einer heißsiegelbaren Schicht (9) versehen ist, deren Siegelnahtfestigkeit größer als die zwischen den Lagen (2) und (3) erzeugte Siegelnahtfestigkeit ist.

2. Deckelförmig ausgestanztes Element nach Anspruch 1, **dadurch gekennzeichnet, dass** die Kleberschicht (4) aus einem Polyurethankleber besteht.

3. Deckelförmig ausgestanztes Element nach Anspruch 1 oder 2, **dadurch gekennzeichnet, dass** die Lagen (2, 3) des Elementes aus Mono- oder Verbundmaterialien bestehen.

4. Deckelförmig ausgestanztes Element nach einer der Ansprüche 1 bis 3, **dadurch gekennzeichnet, dass** die vom Behälter abgewandte Lage (2) aus einer Metallfolie, vorzugsweise eine Aluminiumfolie, besteht.

5. Deckelförmig ausgestanztes Element nach einem der Ansprüche 1 bis 4, **dadurch gekennzeichnet, dass** die mit Perforationen oder Sollbruchstellen (6) versehene Kunststoffschicht (5) aus Kunststoffen ausgewählt aus der Gruppe Polypropylen, Polyethylen, Polyester, Polyacrylat, Polyamid, Polystyrol sowie daraus gebildeten Copolymeren besteht.

6. Deckelförmig ausgestanztes Element nach einem der Ansprüche 1 bis 5, **dadurch gekennzeichnet, dass** die vom Behälter abgewandte Lage (2) an ihrer der peelfähigen Kleberschicht zugewandten Oberflächenseite mit einer heißsiegelbaren Schicht (8) versehen ist.

7. Deckelförmig ausgestanztes Element nach einem der Ansprüche 1 bis 6, **dadurch gekennzeichnet, dass** die vom Behälter abgewandte Lage (2) an ihrer der peelfähigen Kleberschicht abgewandten Seite ein Druckbild, gegebenenfalls mit oberflächenrauer Ausgestaltung, aufweist.

8. Deckelförmig ausgestanztes Element nach einem der Ansprüche 1 bis 7, **dadurch gekennzeichnet, dass** die heißsiegelbare Schicht (9) oberflächenrau ist.

9. Verschlusselement nach Anspruch 8, **dadurch gekennzeichnet, dass** die heißsiegelbare Schicht (9) in Form von geometrisch angeordneten Abstandshaltern (11) vorliegt.

10. Deckelförmig ausgestanztes Element nach einem der Ansprüche 1 bis 9, **dadurch gekennzeichnet, dass** die Öffnungshilfe (20) die Form einer Grifflasche aufweist.

11. Deckelförmig ausgestanztes Element nach Anspruch 10, **dadurch gekennzeichnet dass,** die Grifflasche (20, 20') in beiden Lagen des Elementes vorliegt.

12. Verfahren zur Herstellung eines zweilagigen, deckelförmig ausgestanzten Verschlusselementes (1) nach einem der Ansprüche 1 bis 11, **dadurch gekennzeichnet, dass** die Lagen (2, 3) des Verschlusselementes in Form von vorverbunden hergestellt werden, wobei für die Ausbildung der Lage (3) die heißsiegelbare Schicht (9) auf die Kunststoffschicht (5) kaschiert wird, dass an der Kunststoffschicht (5) Perforationen oder Sollbruchstellen (6) vorgesehen werden, und dass anschließend die Lagen (2, 3) in einem Kaltkaschiervorgang miteinander verklebt werden, wobei die Bereiche der Perforationen oder Sollbruchstellen (6) an der Kunststoffschicht (5) sowie der Bereich der Öffnungshilfe (20, 20') kleberfrei bleiben.

13. Verfahren nach Anspruch 12, **dadurch gekennzeichnet, dass** der Kaltkaschiervorgang durch Regelelemente gesteuert wird, sodass die Perforationen oder Sollbruchstellen (6) an der die Kunststoffschicht (5) aufweisenden Lage (3) sowie der Bereich der Öffnungshilfe (20, 20') kleberfrei bleiben.

14. Verfahren nach Anspruch 13, **dadurch gekennzeichnet, dass** beim Kaltkaschieren der Kleber (4) in Form eines streifenförmigen Musters aufgetragen wird und dass durch diesen streifenförmigen Kleberauftrag die Perforationen oder Sollbruchstellen (6) an der die Kunststoffschicht (5) aufweisenden Lagen (3) kleberfrei bleiben.

## Claims

1. A lid-shaped punched element (1) for sealing receptacles (19), consisting of two layers (2, 3) with at least one opening aid (20) integrated within these layers, wherein the layers (2, 3) are bonded to one another by means of a peelable adhesive layer, but the opening aid (20) is free of adhesive, and wherein the layer (3) arranged in the direction of the receptacle (19) features a plastic layer (5) provided with perforations or predetermined breaking points (6), **characterized in that** the plastic layer (5) is free of adhesive in the regions of its perforations or predetermined breaking points (6) and provided with a heat-sealable layer (9) on its side that faces the receptacle edge, wherein the sealing seam strength of said heat-sealable layer is greater than the sealing seam strength produced between the layers (2) and (3).

2. The lid-shaped punched element according to Claim 1, **characterized in that** the adhesive layer (4) consists of a polyurethane adhesive.

3. The lid-shaped punched element according to Claim 1 or 2, **characterized in that** the layers (2, 3) of the element consist of monomaterials or composite materials.

4. The lid-shaped punched element according to one of Claims 1 to 3, **characterized in that** the layer (2) facing away from the receptacle consists of a metal foil, preferably an aluminum foil.

5. The lid-shaped punched element according to one of Claims 1 to 4, **characterized in that** the plastic layer (5) provided with perforations or predetermined breaking points (6) consists of plastics that are selected from the group comprising polypropylene, polyethylene, polyester, polyacrylate, polyamide or polystyrene, as well as copolymers formed thereof.

6. The lid-shaped punched element according to one of Claims 1 to 5, **characterized in that** the layer (2) facing away from the receptacle is provided with a heat-sealable layer (8) on its surface that faces the peelable adhesive layer.

7. The lid-shaped punched element according to one of Claims 1 to 6, **characterized in that** the layer (2) facing away from the receptacle features a print image, if applicable, with a rough surface structure on its side that faces away from the peelable adhesive layer.

8. The lid-shaped punched element according to one of Claims 1 to 7, **characterized in that** the heat-sealable layer (9) has a rough surface.

9. The sealing element according to Claim 8, **characterized in that** the heat-sealable layer (9) is realized in the form of geometrically arranged spacers (11).

10. The lid-shaped punched element according to one of Claims 1 to 9, **characterized in that** the opening aid (20) is realized in the form of a pull tab.

11. The lid-shaped punched element according to Claim 10, **characterized in that** the pull tab (20, 20') is realized in both layers of the element.

12. A method for manufacturing a two-layer, lid-shaped punched sealing element (1) according to one of Claims 1 to 11, **characterized in that** the layers (2, 3) of the sealing element are manufactured in the form of a preliminary laminates, wherein the layer (3) is formed by laminating the heat-sealable layer (9) on the plastic layer (5), **in that** perforations or predetermined breaking points (6) are arranged in the plastic layer (5), and **in that** the layers (2, 3) are subsequently bonded to one another in a cold-laminating process, wherein the regions of the perforations or predetermined breaking points (6) on the plastic film (5), as well as the region of the opening aid (20, 20'), remain free of adhesive.

13. The method according to Claim 12, **characterized in that** the cold-laminating process is controlled with the aid of control elements such that the perforations or predetermined breaking points (6) in the layer (3) featuring the plastic layer (5), as well as the region of the opening aid (20, 20'), remain free of adhesive.

14. The method according to Claim 13, **characterized in that** the adhesive (4) is applied in the form of a strip-shaped pattern during the cold-laminating process, and **in that** the perforations or predetermined breaking points (6) in the layer (3) featuring the plastic layer (5) remain free of adhesive due to this strip-shaped adhesive application.

## Revendications

1. Elément (1) découpé en forme de couvercle pour fermer des conteneurs (19), consistant en deux couches (2, 3) avec au moins une aide à l'ouverture (20) intégrée entre ces deux couches, les couches (2, 3) étant collées ensemble au moyen d'une couche d'adhésif pelable, l'aide à l'ouverture (20) étant toutefois exempte d'adhésif et la couche (3) disposée en direction du conteneur (19) comportant une couche de matière plastique (5) munie de perforations ou de points de rupture (6), **caractérisé en ce que** la couche de matière plastique (5) est exempte d'adhésif dans la zone de ses perforations ou points de rupture (6) et **en ce qu'**elle est munie sur sa face dirigée vers le bord du conteneur d'une couche thermoscellable (9) dont la résistance du joint scellé est supérieure à la résistance du joint scellé créé entre les couches (2) et (3).

2. Elément découpé en forme de couvercle selon la revendication 1, **caractérisé en ce que** la couche d'adhésif (4) consiste dans un adhésif polyuréthanique.

3. Elément découpé en forme de couvercle selon la revendication 1 ou 2, **caractérisé en ce que** les couches (2, 3) de l'élément sont en monomatières ou en matières composites.

4. Elément découpé en forme de couvercle selon l'une quelconque des revendications 1 à 3, **caractérisé en ce que** la couche (2) opposée au conteneur consiste dans un film métallique, de préférence dans un film en aluminium.

5. Elément découpé en forme de couvercle selon l'une quelconque des revendications 1 à 4, **caractérisé en ce que** la couche de matière plastique (5) munie de perforations ou de points de rupture (6) consiste dans des matières plastiques choisies dans le groupe polypropylène, polyéthylène, polyester, polyacrylate, polyamide, polystyrène, ainsi que dans des copolymères créés à partir de ces dernières.

6. Elément découpé en forme de couvercle selon l'une quelconque des revendications 1 à 5, **caractérisé en ce que** la couche (2) opposée au conteneur est munie sur sa face superficielle dirigée vers la couche d'adhésif pelable d'une couche thermoscellable (8).

7. Elément découpé en forme de couvercle selon l'une quelconque des revendications 1 à 6, **caractérisé en ce que** la couche (2) opposée au conteneur comporte sur sa face superficielle opposée à la couche d'adhésif pelable une image imprimée, le cas échéant avec une surface rugueuse.

8. Elément découpé en forme de couvercle selon l'une quelconque des revendications 1 à 7, **caractérisé en ce que** la couche thermoscellable (9) présente une surface rugueuse.

9. Elément de fermeture selon la revendication 8, **caractérisé en ce que** la couche thermoscellable (9) se présente sous la forme d'écarteurs (11) à disposition géométrique.

10. Elément découpé en forme de couvercle selon l'une quelconque des revendications 1 à 9, **caractérisé en ce que** l'aide à l'ouverture (20) présente la forme d'une patte de préhension.

11. Elément découpé en forme de couvercle selon la revendication 10, **caractérisé en ce que** la patte de préhension (20, 20') est présente dans les deux couches de l'élément.

12. Procédé de fabrication d'un élément de fermeture (1) en deux couches, découpé en forme de couvercle selon l'une quelconque des revendications 1 à 11, **caractérisé en ce que** les couches (2, 3) de l'élément de fermeture sont fabriqués sous la forme de prélaminés, pour la création de la couche (3), la couche thermoscellable (9) étant laminée sur la couche de matière plastique (5), **en ce que** sur la couche de matière plastique (5) sont prévu(e)s des perforations ou des points de rupture (6) et **en ce qu'**ensuite les couches (2, 3) sont collées l'une sur l'autre dans un processus de laminage à froid, les zones des perforations ou des points de rupture (6) sur la couche de matière plastique (5) ainsi que la zone de l'aide à l'ouverture (20, 20') restant exemptes d'adhésif.

13. Procédé selon la revendication 12, **caractérisé en ce que** le processus de laminage à froid est commandé par des éléments de réglage, de sorte que les perforations ou les points de rupture (6) sur la couche (3) présentant la couche de matière plastique (5) ainsi que la zone de l'aide à l'ouverture (20, 20') restent exemptes d'adhésif.

14. Procédé selon la revendication 13, **caractérisé en ce que** lors du laminage à froid, l'adhésif (4) est appliqué sous la forme d'un motif strié et **en ce que** par cette application sous forme striée, les perforations ou points de rupture (6) sur les couches (3) comportant la couche de matière plastique (5) restent exemptes d'adhésif.
